# FASCICULE DE BREVET EUROPEEN

(11) **EP 4 291 850 B1**
(45) Date de publication et mention de la délivrance du brevet: **02.07.2025**
(21) Numéro de dépôt: 22709224.4
(22) Date de dépôt: 10.02.2022
(51) Int. Cl.: F41F 1/08, F41A 21/00, F41A 21/06, F42B 5/08, F42B 5/26

(54) **CANON AVEC MUNITION VERROUILLABLE**
LAUF MIT VERRIEGELBARER MUNITION
BARREL WITH LOCKABLE AMMUNITION

(30) Priorité: 10.02.2021 EP 21156324
(43) Date de publication de la demande: 20.12.2023
(73) Titulaire: FN Herstal S.A., 4040 Herstal (BE)
(72) Inventeur: BAPS, Bernard, 4218 Couthuin (BE); VERHAEGEN, Damien, 4890 Thimister (BE); SANTUS, Romain, 4520 Antheit (BE)
(74) Mandataire: AWA Benelux
(86) Numéro de dépôt international: PCT/EP2022/053199
(87) Numéro de publication internationale: WO 2022/171720

(56) Documents cités:
- DE-A1- 102019 106 357
- DE-A1- 3 044 452
- FR-A- 1 605 300

## Description

### Objet de l'invention

La présente invention se rapporte au domaine des armes à feu, en particulier des lanceurs dits « à létalité réduite », et en particulier à celui des munitions et chargeurs adéquats, adaptés à ce type de lanceurs.

La divulgation concerne plus précisément une simplification des armes compatibles avec les munitions à faible puissance, afin d'y éviter le maximum de pièces mobiles.

### Etat de la technique

Tel qu'il est connu de l'homme du métier, une munition typique se compose d'une douille logeant un projectile (comme par exemple une balle) et une charge pyrotechnique, ainsi que d'une amorce permettant d'enflammer le propulseur. Le propulseur, située derrière la balle, est enflammée, créant une réaction de combustion, dont les gaz générés permettent de projeter la balle hors du canon de l'arme.

Dans le cas bien connu du révolver, l'arme comprend un barillet dans lequel sont creusées des chambres permettant de contenir les munitions individuelles. Les chambres sont amenées tour à tour par rotation devant un canon indépendant, permettant ainsi de tirer plusieurs coups successivement. Le fonctionnement mécanique du révolver induit un certain nombre de mouvements de pièces mobiles. En effet, lorsqu'on appuie sur la queue de détente, un levier pousse le chien en arrière, ce qui compresse un ressort se trouvant dans la crosse. Au même moment, un autre levier pousse un cran à l'arrière du barillet qui permet de le faire tourner d'une fraction de tour de façon à placer la chambre suivante face au canon et qui, en fin de mouvement engage le verrouillage du barillet garantissant l'alignement précis avec le canon. Ensuite, la détente en fin de course libère le chien, le ressort se détend et pousse le chien en avant jusqu'à ce que le percuteur vienne rencontrer l'amorce de la munition.

Le revolver a donc l'avantage d'être une arme de poing avec un chargeur (barillet dans ce cas) pouvant comprendre plusieurs munitions pour tirer plusieurs coups avant de devoir recharger. Cependant, le revolver classique demande l'utilisation de plusieurs pièces mobiles, entièrement actionnées par le doigt du tireur sur la queue de détente. L'enchainement des mouvements des différentes pièces mobiles peut être inconfortable et représenter un délai de tir potentiellement gênant.

D'autre part, dans les pistolets semi-automatiques, l'impulsion générée par la mise à feu lors d'un tir permet aux pièces mobiles de reprendre leurs positions initiales afin d'ensuite ré-armer l'arme. Ce mécanisme est complexe, coûteux et susceptible d'enrayage. En outre, dans le cadre des munitions pour armes « à létalité réduites », la charge peut s'avérer trop faible que pour provoquer le mouvement des pièces mobiles, ce qui nuirait au ré-armement correct de l'arme. DE 30 44 452 A1 et FR 1 605 300 A divulguent des canons pré-chargés d'une munition, lesdits canons comprennent des premiers moyens de fixations, lesdites munitions comprennent une douille, lesdites douilles comprennent des seconds moyens de fixations aptes à verrouiller, en utilisation, lesdites munitions dans lesdits canons sur les premiers moyens de fixations.

### Buts de l'invention

La présente invention vise à surmonter les inconvénients de l'état de la technique. Elle vise en particulier à fournir une arme comportant le moins de pièces mobiles, menant à un fonctionnement essentiellement électrique.

Un des objectifs de la présente invention est donc de simplifier au maximum la conception de l'arme, pour simplifier également sa fabrication et son entretien.

Un autre objectif est d'avoir un chargeur qui fait office de canon, le chargeur ayant en fait la fonction de canon, permettant d'avoir une arme plus compacte. Le chargeur peut également offrir la possibilité de tirer plusieurs coups successivement sans devoir recharger l'arme.

La présente invention permet également d'éviter d'avoir une chambre de combustion dans le lanceur, celle-ci faisant partie de la douille, ce qui permet au chargeur d'être utilisé avec n'importe quel type de dispositif permettant d'activer l'amorce. Plus précisément, ceci peut être réalisé par un lanceur ayant un design d'arme à poings, mais également un lanceur avec un simple manche droit, similaire à un manche de lampe de poche par exemple.

La présente invention a également pour but d'offrir un lanceur avec un chargeur amovible, pouvant être séparé de la partie préhensible du lanceur. Les munitions peuvent donc être chargées au préalable dans le chargeur, avant de le placer sur la partie préhensible du lanceur.

Un autre objectif est de permettre un verrouillage de la munition manuel dans le canon, permettant d'éviter d'avoir un mécanisme d'insertion dans la chambre.

L'invention est par ailleurs particulièrement adaptée à des lanceurs dit à létalité réduite.

### Résumé de l'invention

La présente invention est définie par la revendication 1 et divulgue un canon pré-chargé d'une munition, ledit canon comprenant des premiers moyens de fixations, la munition comprenant une douille logeant un projectile ainsi qu'une amorce à amorçage électrique, ladite douille comprenant des seconds moyens de fixations aptes à verrouiller, en utilisation, ladite munition dans ledit canon sur les premiers moyens de fixations.

L'invention comporte au moins une ou une combinaison adéquate des caractéristiques suivantes :
- l'amorce à allumage électrique comprend un pont résistif présentant une résistance faible avant son utilisation et élevée après son utilisation ;
- la munition comprend une charge pyrotechnique produisant, en utilisation, une énergie cinétique du projectile rapportée à la surface d'impact inférieure à 100 Joules/cm², de préférence inférieure à 50 J/cm², typiquement de l'ordre de 30 /cm² ;
- la munition comprend une charge pyrotechnique produisant ne énergie cinétique de projection rapportée à la surface d'impact d'au moins 7 J/cm² de préférence au moins 15 J/cm².
- La munition ne comprend qu'une charge primaire (i.e. pas de charge secondaire, plus spécifiquement, la munition comprend une amorce mais pas de charge propulsive).

Le canon est destiné à coopérer avec la munition à amorçage électrique, comprenant des premiers moyens de fixations permettant, en utilisation, le verrouillage de la munition à l'intérieur du canon par coopération des premiers moyens de fixation et des seconds moyens de fixation. Le verrouillage de la munition dans le canon est préférablement du type connexion à baïonnette.

Le canon est pré-chargé au moyen de la munition. Le verrouillage de la munition dans le canon est préférablement du type connexion à baïonnette.

De préférence, les premiers moyens de fixation du canon sont de type femelle et les seconds moyens de fixation de la douille sont de type mâle.

La douille de la munition dépasse du canon et n'est que partiellement chemisée par le canon.

Un deuxième aspect de l'invention concerne un ensemble chargeur comprenant une pluralité de canons selon l'invention, chaque canon permettant le chargement d'une munition, la munition étant verrouillable dans le canon à l'aide des premiers moyens de fixations et des seconds moyens de fixation.

Avantageusement, l'ensemble chargeur comprend cinq canons permettant le chargement et le déchargement de cinq munitions.

Un troisième aspect de l'invention concerne un lanceur comprenant un ensemble chargeur amovible et pouvant être séparé de l'arme.

De préférence, le lanceur comprend une partie préhensible avec des orifices permettant d'accueillir, en utilisation, la douille débordant du chargeur lorsque le chargeur est inséré sur la partie préhensible.

Préférablement, la partie de douille étant située dans l'un des orifices lorsque le chargeur est inséré sur la partie préhensible n'est pas maintenue par cet orifice, un jeu compris entre 0,3 et 5 mm étant prévu entre la douille et l'orifice, préférablement compris entre 0,8 et 3 mm, de manière particulièrement préférée de 1 mm.

Avantageusement, le lanceur de l'invention est un lanceur à létalité réduite.

### Brève description des figures

La figure 1 représente une vue tridimensionnelle d'un exemple de lanceur selon la présente invention comprenant le chargeur.
La figure 2 représente une vue tridimensionnelle d'un exemple de lanceur selon la présente invention avec le chargeur déconnecté du lanceur .
La figure 3 représente une vue tridimensionnelle d'un exemple de chargeur selon l'invention, comprenant cinq canons.
La figure 4 représente une vue arrière du chargeur de la figure 3, le chargeur étant vide.
La figure 5 représente une vue tridimensionnelle d'un exemple de munition selon la présente invention.
La figure 6 représente une autre vue tridimensionnelle de la munition de la figure 5.
La figure 7 représente une vue tridimensionnelle du chargeur des figures 3 et 4, celui-ci étant chargé avec cinq munitions.
La figure 8 représente une vue en coupe d'un exemple de lanceur selon la présente invention.

### Références numériques des figures

1 : lanceur
2 : chargeur
3 : canon
4 : munition
5 : douille
6 : partie préhensible du lanceur
7 : amorce
8 : projectile
9 : chambre de combustion
10 : élément de fixation mâle (ergot de verrouillage)
11 : élément de fixation femelle (fente de verrouillage)
12 : queue de détente
13 : orifice dans le lanceur

### Description détaillée de l'invention

La présente invention divulgue un lanceur 1 dont le nombre de pièces dites « mobiles » a considérablement été réduit. Le lanceur de l'invention est représenté de manière générale sur les Figures 1 et 2, avec un aspect d'arme à poings. Néanmoins, son design peut être totalement différent tel qu'expliqué ci-dessous plus en détails.

Par « arme à létalité réduite », nous entendons des lanceurs présentant des probabilités de porter des blessures graves réduites. Cette létalité réduite peut être obtenue par l'utilisation de projectiles particuliers présentant une pénétration faible (projectile plastique, caoutchouc, enveloppe sécable comprenant de la grenaille se désagrégeant à l'impact, ...) et/ou densité une énergie cinétique réduite (i.e. l'énergie cinétique rapportée à la surface d'impact est inférieure à 100 joules/cm² de préférence inférieure à 50 joules/cm²,typiquement de l'ordre de 30 joules/cm²). Ces projectiles peuvent néanmoins être invalidants, provoquant une douleur et/ou un effet de recul suffisant pour dissuader un agresseur de poursuivre son action. Ils permettent aussi dans le cas de certains projectiles de « marquer » la cible au moyen de colorants facilement identifiables.

Telle que représentée sur la Figure 1, le lanceur 1 comprend un chargeur 2. Ce chargeur 2 est amovible, et peut donc être détaché d'une partie préhensible 6 du lanceur 1 comme représenté sur la Figure 2. Le chargeur 2 a la spécificité d'avoir également la fonction de canon. En effet, comme illustré sur les figures 3 et 4, le chargeur 2 comprend des trous cylindriques 3 faisant office de canons. Les munitions 4 sont donc chargées au préalable dans les différents canons 3, avant de placer l'ensemble chargeur 2 sur le lanceur 1. Ces canons peuvent être de simples alésages dans le chargeur, soit comprendre un chemisage interne faisant office de canon, par exemple dans le cas d'un chargeur en matière plastique comprenant un chemisage métallique. Le chargeur peut aussi être moulé d'un seul tenant.

L'ensemble chargeur 2, une fois désolidarisé du lanceur 1, est inopérant. Il faut en effet que le chargeur 2 soit fixé sur la partie préhensible 6 du lanceur 1, à savoir la partie « active » étant capable d'injecter l'énergie d'amorçage (courant électrique) à la munition 4 présente dans le canon 3. Cette partie préhensible 6 peut avoir des designs très différents. Elle est ici représentée sous forme d'arme à poings avec une crosse, une queue de détente 12 et tout le dispositif de déclenchement du tir afin de transmettre l'énergie d'amorçage au moment opportun. Elle peut néanmoins avoir un design différent, avec un manche droit comme celui d'une lampe de poche. En effet, dans le cas de la présente invention, le lanceur 1 ne doit plus comprendre de chambre de combustion 9 car celle-ci fait partie de l'ensemble douille 5 et munition 4 en lui-même. Cet aspect permet une grande liberté au niveau du type de lanceur 1. De fait, la partie préhensible 6 doit comprendre uniquement le dispositif de déclenchement du tir permettant de transmettre l'énergie d'amorçage au moment opportun.

Les figures représentent un chargeur 2 avec cinq canons 3, mais ceux-ci pourraient être de nombre différent. Il est possible également d'avoir un chargeur 2 avec un unique canon 3. Le fait d'avoir un chargeur 2 amovible permet d'inter-changer le type de chargeur 2 (avec l'avantage d'avoir un calibre de munitions pouvant varier d'un chargeur à l'autre, les contacts électriques sur le chargeur 2 étant situés aux mêmes endroits afin d'être compatible avec la partie préhensible 6). Chaque canon 3 peut être chargé et déchargé à multiples reprises.

Etant donné que l'ensemble chargeur 2 fait office de canon 3, le lanceur est plus compact, à savoir plus court vu que la munition 4 est déjà insérée dans le canon 3. L'arme de la présente invention ne comprend pas à la fois un canon et un chargeur, mais bien un chargeur faisant office de canon, le canon 3 étant donc complètement intégré dans le chargeur 2 amovible. Comme il sera expliqué plus en détails ci-dessous, les canons 3 comprennent des éléments de verrouillages 11.

La présente invention concerne également les munitions 4, ayant la spécificité d'avoir plusieurs fonctions. En effet, chaque munition 4 a pour but de porter le projectile 8, mais également de le verrouiller dans le canon 3. Ces munitions ont par ailleurs la particularité de comprendre une amorce électrique telle que décrite par exemple dans le document brevet US 10,415,944. Tel qu'illustré sur les figures 5 et 6, la munition 4 de l'invention comprend une douille 5 logeant un projectile 8 ainsi qu'une amorce 7 comprenant une charge primaire, et éventuellement une charge secondaire, permettant de projeter le projectile 8 hors du canon 3 du lanceur 1 lors du tir. La munition 1 comprend également une chambre de combustion 9 étant comprise à l'intérieur de la douille 5, ayant la particularité que, lorsque la munition 4 est insérée dans le canon 3, la douille 5 et en particulier la partie de la douille comprenant la chambre de combustion 9 n'est que partiellement chemisée par le canon 3. La douille 5 dépasse du canon 3 et donc du chargeur 2. Des orifices 13 sont prévus dans la partie préhensible 6 du lanceur 1 (voir Figure 2) afin d'accueillir les parties de douille 5 débordantes du canon 3 lorsque le chargeur 2 est inséré sur la partie préhensible 6. Cependant, les parties de douilles 5 étant situées dans les orifices 13 lorsque le chargeur 2 est inséré sur la partie préhensible 6 ne sont pas maintenues par ces orifices 13. Il y a un jeu d'environ 1 mm entre la douille 5 et l'orifice 13, ce qui fait que la douille 5 n'est pas chemisée par la partie préhensible 6 du lanceur 1. De cette manière, il n'y a pas de chambre de combustion présente dans la partie préhensible 6 du lanceur 1. C'est l'ensemble douille 5 et munition 4 en lui-même qui comprend la chambre de combustion 9, la douille 5 n'étant donc que partiellement chemisée par le canon 3. La partie préhensible 6 du lanceur 1 n'est donc soumise à aucune sollicitation lors du tir.

La douille 5 comprend, sur sa surface extérieure, des moyens de fixation 10 qui permettent de venir verrouiller la munition 4 dans le canon 3, ce dernier comprenant des moyens de fixation 11 coopérant avec ceux de la douille 5. En effet, comme représenté sur les figures 3 et 4, chaque canon 3 comprend des premiers moyens de fixations 11 permettant de coopérer avec des seconds moyens de fixations 10 compris sur la douille 5 de la munition 4.

La fixation de la munition 4 dans le canon 3 est de manière préférée une connexion de type baïonnette, à savoir une connexion réalisée par un mouvement « pousser-tourner », via des ergots 10 pénétrant dans une fente/renfoncement 11 en forme de L. C'est ce type de moyen de fixation qui est représenté sur les figures, pour lequel les premiers moyens de fixation 11 sont donc des moyens de fixation de type femelle, et les seconds moyens de fixation 10 sont des moyens de fixation de type mâle. Evidemment, tout type de fixation adéquat peut être utilisé. Par exemple, le vissage peut être envisageable. Egalement une gorge peut être réalisée dans la munition 4, et un ressort dans le canon 3, de sorte que la munition 4 soit clipsée à l'aide de la gorge dans le canon 3 en poussant le ressort. La munition de la présente invention n'est donc pas lisse suite à la présence des éléments de fixation 10. La douille est de préférence en matière plastique, avec le projectile en polymère.

Le verrouillage de la munition 4 dans chaque canon 3 se fait manuellement. De cette manière, l'extraction des douilles 5 après le tir est facilitée. La munition 4 verrouillable dans le canon 3 permet de simplifier le mécanisme du lanceur semi-automatique, car il n'y a pas besoin de mécanisme d'insertion dans le canon 3. En effet, étant donné que le chargeur 2 fait office de canon 3, les munitions 4 sont verrouillées directement manuellement dans le canon 3. La douille 5 des munitions 4 a une géométrie telle qu'elle déborde du canon 3 lorsqu'elle y est insérée et verrouillée. De cette manière, la préhension de la munition 4 par l'utilisateur est facilitée.

Le chargeur 2 avec plusieurs canons 3 a l'avantage des lanceurs semi-automatiques. De plus, comme le chargeur 2 est amovible, l'utilisateur peut en avoir en stock dans sa poche, avec les munitions 3 déjà placées dans le chargeur 2. Le principe de verrouillage des munitions 4 permet de préparer le chargement à l'avance sans risque de perdre de munitions 4.

Afin de réduire à son maximum l'utilisation des pièces mobiles, du lanceur 1 de la présente invention a préférablement une utilisation 100% électrique, à l'exception du mécanisme de déclenchement du tir.

Comme les alésages dans le chargeur 2 font office de canon 3, le chargeur 2 ne doit pas effectuer de rotation comme dans le revolver (où dans ce cas, les alésages dans le barillet doivent se retrouver tour à tour en face du canon du lanceur). Donc, en partant du principe que le chargeur 2 comprend plusieurs canons 3, chaque canon 3 comportant la munition 4 va être utilisé tour à tour lors du tir.

De surcroît, le lanceur comprend un dispositif configuré pour exécuter les étapes d'un procédé de sécurisation:
- mesurer une grandeur électrique du circuit électrique d'amorce de la munition ;
- désactiver la commande de tir (ou alerter l'utilisateur au moyen d'un signal, notamment sonore, vibratoire et/ou visible) lorsque la grandeur détectée se trouve en dehors d'une plage de valeurs prédéfinie.

En particulier, l'élément électrique permettant l'amorçage de la munition présente une résistance à la chaleur faible de façon à ce que l'allumage de la charge primaire la détruise. De cette façon, la détection d'une résistance infinie sur le circuit d'amorçage permet de déterminer que la munition chargée a déjà été utilisée et nécessite d'être remplacée. Cette caractéristique est particulièrement utile dans le cas de munitions multiples placées dans un circuit prévu pour un allumage séquentiel de différentes cartouches chargées simultanément.

## Revendications

1. Canon (3) pré-chargé d'une munition (4), ledit canon comprenant des premiers moyens de fixations (11), ladite munition (4) comprenant une douille (5) logeant un projectile (8) et une chambre de combustion (9) étant comprise à l'intérieur de la douille (5) ainsi qu'une amorce (7) à amorçage électrique permettant, en utilisation, de propulser le projectile (8), ladite douille (5) comprenant des seconds moyens de fixations (10) aptes à verrouiller, en utilisation, ladite munition (4) dans ledit canon (3) sur les premiers moyens de fixations (11), et, la douille (5) n'étant que partiellement chemisée par ledit canon (3) lorsque la munition (4) est insérée en utilisation dans ledit canon (3).

2. Canon (3) pré-chargé d'une munition (4) selon la revendication 1, dans laquelle l'amorce (7) à allumage électrique comprend un pont résistif présentant une résistance faible avant son utilisation et élevée après son utilisation.

3. Canon (3) pré-chargé d'une munition (4) selon l'une des revendications précédentes comprenant une charge pyrotechnique produisant, en utilisation, une énergie cinétique du projectile rapportée à la surface d'impact inférieure à 100 Joules/cm², de préférence inférieure à 50 J/cm², typiquement de l'ordre de 30 J/cm².

4. Canon (3) pré-chargé selon l'une des revendications 1 à 3, dans lequel les premiers moyens de fixations (11) permettent en utilisation, un verrouillage de type connexion à baïonnette de ladite munition (4) à l'intérieur dudit canon (3).

5. Canon (3) pré-chargé selon l'une des revendications 1 à 4, **caractérisé en ce que** les premiers moyens de fixation (11) du canon (3) sont de type femelle et les seconds moyens de fixation (10) de la douille (5) sont de type mâle.

6. Ensemble chargeur (2) comprenant une pluralité de canons pré-chargés (3) selon l'une des revendications 1 à 5.

7. Ensemble chargeur (2) selon la revendication 6 **caractérisé en ce qu'**il comprend cinq canons (3) permettant le chargement de cinq munitions (4).

8. Lanceur (1) comprenant l'ensemble chargeur (2) de l'une des revendications 6 à 7, **caractérisé en ce que** ledit ensemble chargeur (2) est amovible et peut être séparé de l'arme (1).

9. Lanceur (1) selon la revendication 8, **caractérisé en ce qu'**il comprend une partie préhensible (6), ladite partie préhensible (6) comprenant au moins un orifice (13) permettant d'accueillir, en utilisation, la douille (5) débordant du chargeur (2) lorsque le chargeur (2) est inséré sur la partie préhensible (6).

10. Lanceur (1) selon la revendication 9, **caractérisé en ce que** les parties de douilles (5) étant situées dans les orifices (13) lorsque le chargeur (2) est inséré sur la partie préhensible (6) ne sont pas maintenues par ces orifices (13), un jeu compris entre 0,3 et 5 mm étant prévu entre la douille (5) et l'orifice (13), préférablement compris entre 0,8 et 3 mm, de manière particulièrement préférée de 1 mm.

11. Lanceur (1) selon l'une des revendications 8 à 10, **caractérisé en ce qu'**il est un lanceur dit à létalité réduite.

## Patentansprüche

1. Kugellauf (3), der mit einer Munition (4) vorgeladen ist, der besagte Kugellauf umfassend erste Befestigungseinrichtungen (11), die besagte Munition (4) umfassend eine Hülse (5), die ein Projektil (8) aufnimmt, und eine Brennkammer (9), die innerhalb der Hülse (5) enthalten ist, sowie einen Zünder (7) mit elektrischer Zündung, der es im Gebrauch ermöglicht, das Projektil (8) voranzutreiben, die besagte Hülse (5) umfassend zweite Befestigungseinrichtungen (10), die geeignet sind, um im Gebrauch die besagte Munition (4) in dem besagten Kugellauf (3) an den ersten Befestigungseinrichtungen (11) zu verriegeln, und, wobei die Hülse (5) nur teilweise von dem besagten Kugellauf (3) ummantelt ist, wenn die Munition (4) im Gebrauch in den besagten Kugellauf (3) eingeführt wird.

2. Kugellauf (3), der mit einer Munition (4) vorgeladen ist, nach Anspruch 1, wobei der Zünder (7) mit elektrischer Zündung eine Widerstandsbrücke, die vor ihrem Gebrauch einen niedrigen Widerstand und nach ihrem Gebrauch einen hohen Widerstand aufweist, umfasst.

3. Kugellauf (3), der mit einer Munition (4) vorgeladen ist, nach einem der vorherigen Ansprüche, umfassend eine pyrotechnische Ladung, die im Gebrauch eine auf die Aufprallfläche bezogene kinetische Energie des Projektils von weniger als 100 Joule/cm², vorzugsweise von weniger als 50 J/cm², normalerweise in der Größenordnung von 30 J/cm², erzeugt.

4. Vorgeladener Kugellauf (3) nach einem der Ansprüche 1 bis 3, wobei die ersten Befestigungseinrichtungen (11) im Gebrauch eine Verriegelung vom Typ Bajonettverbindung der besagten Munition (4) im Inneren des besagten Kugellaufs (3) ermöglichen.

5. Vorgeladener Kugellauf (3) nach einem der Ansprüche 1 bis 4, **dadurch gekennzeichnet, dass** die ersten Befestigungseinrichtungen (11) des Kugellaufs (3) vom weiblichen Typ sind und die zweiten Befestigungseinrichtungen (10) der Hülse (5) vom männlichen Typ sind.

6. Magazinanordnung (2), umfassend eine Vielzahl von vorgeladenen Kugelläufen (3) nach einem der Ansprüche 1 bis 5.

7. Magazinanordnung (2) nach Anspruch 6 **dadurch gekennzeichnet, dass** sie fünf Kugelläufe (3), die das Laden von fünf Munitionen (4) ermöglichen, umfasst.

8. Abschussvorrichtung (1), umfassend die Magazinanordnung (2) nach einem der Ansprüche 6 bis 7, **dadurch gekennzeichnet, dass** die besagte Magazinanordnung (2) abnehmbar ist und von der Waffe (1) getrennt werden kann.

9. Abschussvorrichtung (1) nach Anspruch 8, **dadurch gekennzeichnet, dass** sie einen greifbaren Abschnitt (6) umfasst, der besagte greifbare Abschnitt (6) umfassend mindestens eine Öffnung (13), die es ermöglicht, im Gebrauch die Hülse (5) aufzunehmen, die aus dem Magazin (2) hervorsteht, wenn das Magazin (2) auf dem greifbaren Abschnitt (6) eingeschoben wird.

10. Abschussvorrichtung (1) nach Anspruch 9, **dadurch gekennzeichnet, dass** die Hülsenabschnitte (5), die sich in den Öffnungen (13) befinden, wenn das Magazin (2) auf dem Greifabschnitt (6) eingeschoben wird, nicht von diesen Öffnungen (13) gehalten werden, wobei ein Spiel zwischen 0,3 und 5 mm zwischen der Hülse (5) und der Öffnung (13), vorzugsweise zwischen 0,8 und 3 mm, besonders bevorzugt von 1 mm vorgesehen ist.

11. Abschussvorrichtung (1) nach einem der Ansprüche 8 bis 10, **dadurch gekennzeichnet, dass** es eine Abschussvorrichtung mit sogenannter reduzierter Letalität ist.

## Claims

1. Barrel (3) preloaded with an ammunition (4), said barrel comprising first fastening means (11), said ammunition (4) comprising a cartridge case (5) housing a projectile (8) and a combustion chamber (9) comprised inside the cartridge case (5) as well as an electrically ignited primer (7) allowing the projectile (8) to be projected during use, said cartridge case (5) comprising second fastening means (10) configured to lock, during use, said ammunition (4) inside said barrel (3) onto the first fastening means (11), and the cartridge case being only partially jacketed by said barrel (3) when the ammunition (4) is inserted during use into said barrel (3).

2. Barrel (3) preloaded with an ammunition (4) according to claim 1, wherein the electrically ignited primer (7) comprises a resistive bridge having a low resistance before its use and a high resistance after its use.

3. Barrel (3) preloaded with an ammunition (4) according to one of the preceding claims, comprising a pyrotechnic charge producing, during use, a kinetic energy of the projectile relative to the impact surface area of less than 100 Joules/cm², preferably less than 50 J/cm², typically on the order of 30 J/cm².

4. Preloaded barrel (3) according to one of claims 1 to 3, wherein during use the first fastening means (11) allow during use a bayonet-connection type locking of said ammunition (4) to the inside of said barrel (3).

5. Preloaded barrel (3) according to one of claims 1 to 4, **characterized in that** the first fastening means (11) of the barrel (3) are of the female type and the second fastening means (10) of the cartridge case (5) are of the male typ.

6. Magazine assembly (2) comprising a plurality of preloaded barrels (3) according to one of claims 1 to 5.

7. Magazine assembly (2) according to claim 6, **characterized in that** it comprises five barrels (3) allowing the loading of five rounds of ammunition (4).

8. Launcher (1) comprising the magazine assembly (2) according to one of claims 6 to 7, **characterized in that** said magazine assembly (2) is removable and can be separated from the weapon (1).

9. Launcher (1) according to claim 8, **characterized in that** it comprises a grip (6), said grip (6) comprising at least one hole (13) configured to house, during use, the cartridge case (5) sticking out from the magazine assembly (2) when the magazine assembly (2) is inserted onto the grip (6).

10. Launcher (1) according to claim 9, **characterized in that** the parts of the cartridge case (5) being situated in the holes (13) when the magazine assembly (2) is inserted onto the grip (6) are not held by these holes (13), a clearance of 0.3 to 5 mm being provided between the cartridge case (5) and the hole (13), preferably of 0.8 to 3 mm, particularly preferably of 1 mm.

11. Launcher (1) according to one of claims 8 to 10, **characterized in that** it is a so-called reduced lethality launcher.
